# FASCICULE DE BREVET EUROPEEN

(11) **EP 4 408 786 B1**
(45) Date de publication et mention de la délivrance du brevet: **23.07.2025**
(21) Numéro de dépôt: 22773748.3
(22) Date de dépôt: 30.08.2022
(51) Int. Cl.: B66F 9/065, B66F 9/075

(54) **ENGIN DE MANUTENTION**
HANDHABUNGSMASCHINE
HANDLING MACHINE

(30) Priorité: 29.09.2021 FR 2110245
(43) Date de publication de la demande: 07.08.2024
(73) Titulaire: MANITOU BF, 44150 Ancenis (FR)
(72) Inventeur: GABILLARD, Guillaume, 44150 ANCENIS (FR)
(74) Mandataire: Ipsilon
(86) Numéro de dépôt international: PCT/FR2022/051626
(87) Numéro de publication internationale: WO 2023/052697

(56) Documents cités:
- US-A1- 2009 145 871
- US-A1- 2017 001 846
- US-A1- 2021 276 845

## Description

La présente invention concerne un engin de manutention.

Elle concerne en particulier un engin de manutention comprenant un châssis,
- un système de manutention de charge et/ou de personne porté par le châssis,
- des organes d'entraînement au sol de l'engin,
- un pupitre de commande configuré pour commander au moins les organes d'entraînement au sol et le système de manutention de l'engin,
- une unité de pilotage configurée pour acquérir des données du pupitre de commande et pour commander au moins le système de manutention de charge et/ou de personne et/ou les organes d'entraînement au sol de l'engin au moins en fonction desdites données.

Un tel engin de manutention est bien connu à ceux versés à cet art, par exemple du US2021/276845A1. Les fabricants de tels engins sont à la recherche de solutions constructives permettant une utilisation polyvalente de l'engin sans nuire à la simplicité de fabrication de l'engin.

Un but de l'invention est de proposer un engin de manutention du type précité dont la conception permet une utilisation polyvalente de l'engin sans nuire à la simplicité de fabrication de l'engin.

A cet effet, l'invention a pour objet un engin de manutention comprenant :
- un châssis,
- un système de manutention de charge et/ou de personne porté par le châssis,
- des organes d'entraînement au sol de l'engin,
- un pupitre de commande configuré pour commander au moins les organes d'entraînement au sol et le système de manutention de l'engin,
- une unité de pilotage configurée pour acquérir des données du pupitre de commande et pour commander au moins le système de manutention de charge et/ou de personne et/ou les organes d'entraînement au sol de l'engin au moins en fonction desdites données,
caractérisé en ce que le pupitre de commande présente au moins trois configurations d'utilisation sélectivement activables, en ce que les première et deuxième configurations d'utilisation sont des configurations d'utilisation dans lesquelles le pupitre de commande est porté de manière directe ou indirecte par le châssis de l'engin, en ce que la troisième configuration d'utilisation est une configuration dans laquelle le pupitre de commande est apte à fonctionner à écartement du châssis et du système de manutention de l'engin, en ce que l'unité de pilotage comprend un système de détermination de la configuration d'utilisation du pupitre de commande et en ce que l'unité de pilotage est configurée pour commander l'engin en fonction de la configuration d'utilisation déterminée.

L'utilisation du pupitre de commande suivant au moins trois configurations permet de simplifier la fabrication de l'engin au regard de l'état de la technique. La présence d'au moins trois configurations d'utilisation permet ainsi d'utiliser le pupitre de commande dans le poste de pilotage de l'engin en remplacement d'un dispositif de commande fixe installé à demeure dans le poste de pilotage. Il en résulte ainsi la possibilité de supprimer le dispositif de commande fixe installé dans le poste de pilotage. Cette présence d'au moins trois configurations d'utilisation permet d'utiliser ce même pupitre de commande sur une plateforme mobile, tel qu'un panier, porté par le système de manutention de charge et/ou de personne. Enfin, cette présence d'au moins trois configurations d'utilisation permet d'utiliser ce même pupitre de commande à écartement, c'est-à-dire à distance du châssis et du système de manutention de l'engin, à la manière d'une télécommande, avec un opérateur placé à distance du châssis et du système de manutention de l'engin, c'est-à-dire par exemple à côté de l'engin.

Selon un mode de réalisation de l'invention, l'engin comprend un système de connexion filaire entre l'unité de pilotage et le pupitre de commande.

Selon un mode de réalisation de l'invention, le système de connexion filaire comprend une première liaison filaire et une deuxième liaison filaire, le système de détermination de la configuration d'utilisation du pupitre de commande est configuré pour déterminer que le pupitre de commande est dans la première configuration d'utilisation à l'état raccordé du pupitre de commande à l'unité de pilotage par la première liaison filaire et pour déterminer que le pupitre de commande est dans la deuxième configuration d'utilisation à l'état raccordé du pupitre de commande à l'unité de pilotage par la deuxième liaison filaire. Il en résulte une simplicité de détermination d'une configuration d'utilisation. De préférence, le pupitre de commande comprend, pour le raccordement de la première liaison filaire ou de la deuxième liaison filaire au pupitre de commande, un même connecteur, et les caractéristiques électriques du raccordement formé par le connecteur et la liaison filaire sont fonction de la liaison filaire par laquelle le pupitre de commande est raccordé à l'unité de pilotage.

Selon un mode de réalisation de l'invention, l'engin comprend un système de connexion par radio communication entre l'unité de pilotage et le pupitre de commande.

Selon un mode de réalisation de l'invention, le système de détermination de la configuration d'utilisation du pupitre de commande est configuré pour déterminer que le pupitre de commande est dans la troisième configuration d'utilisation à l'état non raccordé du pupitre de commande et de l'unité de pilotage par le système de connexion filaire et/ou à l'état établi d'une communication radio entre le pupitre de commande et l'unité de pilotage. A nouveau, cette conception permet de déterminer de manière simple la configuration d'utilisation active du pupitre de commande.

Selon un mode de réalisation de l'invention, le système de manutention comprend au moins un bras pivotant monté à pivotement autour d'un axe dit horizontal entre une position haute écartée du sol et une position basse rapprochée du sol.

Selon un mode de réalisation de l'invention, l'unité de pilotage est configurée pour commander en déplacement à pivotement le bras pour le passage de la position basse à la position haute suivant une vitesse maximale de déplacement fonction de la configuration d'utilisation du pupitre de commande. Ainsi, la vitesse maximale de déplacement du bras varie selon que le pupitre de commande est dans le poste de pilotage, sur une plateforme mobile, tel qu'un panier, ou à distance du châssis et du système de manutention de charge et/ou de personne de l'engin.

Selon un mode de réalisation de l'invention, ledit engin comprend un poste de pilotage porté au moins partiellement par le châssis de l'engin et une plateforme mobile couplable au système de manutention, la première configuration d'utilisation du pupitre de commande est une configuration dans laquelle le pupitre de commande est disposé dans le poste de pilotage et la deuxième configuration d'utilisation est une configuration dans laquelle le pupitre de commande est monté sur la plateforme mobile pour pouvoir être solidaire en déplacement de ladite plateforme. Cette plateforme mobile est généralement formée par un panier encore appelé nacelle.

Selon un mode de réalisation de l'invention, la plateforme mobile étant une plateforme orientable montée pour son orientation dite droite/gauche à rotation autour d'un axe orthogonal à l'axe de rotation du bras et le pupitre de commande comprenant au moins un organe de commande en orientation de ladite plateforme, l'unité de pilotage est configurée pour, à l'état actionné dudit organe de commande commander en orientation la plateforme suivant une direction ou un sens de déplacement fonction de la configuration d'utilisation du pupitre de commande. Ainsi, une même commande selon un même geste à partir du pupitre de commande peut, selon la configuration d'utilisation du pupitre de commande, générer dans une configuration d'utilisation un mouvement vers la droite de la plateforme et dans une autre configuration d'utilisation un mouvement vers la gauche de la plateforme.

Selon un mode de réalisation de l'invention, le pupitre de commande comprend au moins deux organes de commande, tels que des leviers pivotants, configurés pour commander l'un, le système de manutention, l'autre, les organes d'entraînement au sol de l'engin.

Selon un mode de réalisation de l'invention, les organes d'entraînement au sol de l'engin sont des roues dont au moins une est directrice, l'organe de commande des organes d'entraînement au sol de l'engin est un organe d'entraînement en rotation et en orientation de la ou d'au moins l'une des roues directrices et l'unité de pilotage est configurée pour, à l'état actionné dudit organe de commande commander en rotation et/ou en orientation la ou au moins l'une des roues directrices suivant une direction ou un sens de déplacement fonction de la configuration d'utilisation du pupitre de commande. A nouveau, une même commande selon un même geste, c'est-à-dire suivant un même déplacement, à partir du pupitre de commande peut, selon la configuration d'utilisation du pupitre de commande, générer, dans une configuration d'utilisation, une rotation dans un sens des roues, et dans une autre configuration d'utilisation, une rotation dans un sens inverse des roues.

Selon un mode de réalisation de l'invention, dans la première configuration dans laquelle le pupitre de commande est disposé dans le poste de pilotage, l'unité de pilotage est configurée pour à l'état actionné puis relâché dudit organe de commande en orientation de la ou d'au moins l'une des roues directrices, commander un retour automatique de la ou d'au moins l'un des roues directrices dans une position dite droite correspondant à un déplacement en ligne droite de l'engin.

Selon un mode de réalisation de l'invention, l'unité de pilotage est configurée pour commander l'engin à une vitesse maximale fonction de la configuration d'utilisation du pupitre de commande. Ainsi, l'unité de pilotage tient automatiquement compte de la configuration d'utilisation du pupitre de commande. La vitesse maximale de déplacement de l'engin varie selon que le pupitre de commande est dans le poste de pilotage, sur une plateforme mobile, tel qu'un panier, ou à distance du châssis et du système de manutention de charge et/ou de personne de l'engin. Il en résulte une conduite de manière sûre dans toutes les conditions.

Selon un mode de réalisation de l'invention, que l'engin comprend une tourelle montée à rotation sur le châssis et en ce que le pupitre de commande comprend au moins un organe de commande, tel qu'un levier pivotant, de commande en rotation de la tourelle. De préférence, cet organe de commande en rotation de la tourelle et l'organe de commande en orientation de la plateforme lorsque cette dernière est présente peuvent être formés par un organe de commande commun, tel qu'un levier pivotant.

Selon un mode de réalisation de l'invention, l'unité de pilotage est configurée pour autoriser ou interdire la rotation de la tourelle en fonction de la configuration d'utilisation du pupitre de commande. La rotation de la tourelle peut donc être autorisée ou interdite selon que le pupitre de commande est dans le poste de pilotage, sur une plateforme mobile, tel qu'un panier, ou à distance du châssis et du système de manutention de charge et/ou de personne de l'engin. Il en résulte à nouveau une conduite de manière sûre dans toutes les conditions.

Selon un mode de réalisation de l'invention, le pupitre de commande comprend au moins un accumulateur d'énergie.

### Brève description des dessins

L'invention sera bien comprise à la lecture de la description suivante d'exemples de réalisation, en référence aux dessins annexés dans lesquels :
[Fig. 1] représente une vue en perspective d'un engin de manutention dans la première configuration d'utilisation du pupitre de commande ;
[Fig. 2] représente une vue en perspective d'un engin de manutention dans la deuxième configuration d'utilisation du pupitre de commande ;
[Fig. 3] représente une vue en perspective d'un engin de manutention dans la troisième configuration d'utilisation du pupitre de commande ;
[Fig. 4] représente une vue schématique des différentes possibilités de communication entre l'unité de pilotage et le pupitre de commande ;
[Fig. 5] représente une vue de dessus de deux engins respectivement en première et deuxième configuration avec un même déplacement d'un organe de commande du pupitre de commande pour illustrer la différence de fonctionnement.

Comme mentionné ci-dessus, l'invention concerne un engin 1 de manutention tel que représenté à la figure 1.

De manière en soi connue, cet engin 1 comprend un châssis 2 équipé d'organes 4 d'entraînement au sol de l'engin, tels que des roues ou des chenilles. Dans les exemples représentés, le châssis 2 est un châssis roulant équipé de quatre roues. Au moins deux des roues de l'engin sont des roues directrices. Généralement, les quatre roues sont motrices. Dans l'exemple représenté, les quatre roues sont directrices.

L'engin 1 comprend un poste de pilotage 10 porté au moins partiellement par le châssis 2. Ce poste de pilotage 10 comprend un siège sur lequel un opérateur peut prendre place.

Dans l'exemple représenté, l'engin 1 comprend une tourelle 12 montée à rotation sur le châssis 2 autour d'un axe, dit vertical, à l'état positionné de l'engin 1 sur un seul plan horizontal.

L'engin 1 comprend encore un système de manutention 3 de charge et/ou de personne porté par le châssis 2. Le châssis 2 peut porter directement le système de manutention 3 en l'absence de tourelle 12. Lorsqu'une tourelle 12 est présente, le châssis peut porter de manière indirecte, c'est-à-dire via la tourelle 12, le système de manutention 3 de charge.

Ce système de manutention 3 de charge comprend généralement au moins un bras 31 pivotant monté à pivotement autour d'un axe dit horizontal entre une position haute écartée du sol et une position basse rapprochée du sol à l'état positionné de l'engin sur un plan horizontal.

L'extrémité libre du bras 31 peut être équipé d'un accessoire, tel qu'une fourche ou un godet, comme illustré à la figure 1 ou d'une plateforme 11 mobile comme illustré à la figure 2. Cette plateforme 11 mobile, encore appelée panier, présente un emplacement de réception d'un opérateur qui généralement se tient debout sur la plateforme comme illustré à la figure 2.

L'engin 1 comprend encore un pupitre de commande 5 configuré pour commander au moins les organes 4 d'entraînement au sol et le système de manutention 3 de l'engin.

Dans l'exemple représenté, le pupitre de commande 5 comprend deux organes de commande représentés en 14 et 15 aux figures. Ces organes de commande sont des leviers pivotants configurés pour commander, l'un représenté en 14, le système de manutention 3, l'autre, représenté en 15, les organes 4 d'entraînement au sol de l'engin. A chaque fois, le levier pivotant, encore appelé joystick, pivote suivant la direction avant/arrière et la direction droite/gauche. En outre, la tête de ce levier est une tête rotative pour former une commande supplémentaire.

Ainsi, l'organe 15 de commande des organes 4 d'entraînement au sol de l'engin permet, par son mouvement de pivotement avant/arrière, la commande d'entraînement en rotation des roues de l'engin suivant un premier sens de déplacement, dit en marche avant, et suivant un second sens de déplacement opposé, dit en marche arrière et, par son mouvement de pivotement gauche/droite, un changement d'orientation directionnelle de l'engin par braquage à gauche ou à droite des roues.

La commande d'orientation des roues peut également s'opérer à l'aide de la partie rotative de l'organe 15 de commande.

L'organe 14 de commande du système 3 de manutention permet de commander, par un mouvement de pivotement avant/arrière dudit organe 14 de commande, la montée ou la descente du bras et, par un mouvement gauche/droite dudit organe 14 de commande, l'actionnement d'un vérin équipant l'extrémité du bras de levage et actif sur l'accessoire pour permettre, par exemple le cavage ou le déversement d'un godet.

La partie rotative de l'organe 14 de commande permet de commander l'entrée ou la sortie du télescope lorsque le bras 31 est un bras télescopique.

Dans l'exemple représenté à la figure 1, le pupitre de commande 5 comprend encore un organe de commande représenté en 16 aux figures. Cet organe de commande 16 est un organe de commande en rotation de la tourelle 12. Cet organe de commande 16 est à nouveau formé par un levier pivotant.

En outre, dans l'exemple représenté à la figure 2, la plateforme 11 mobile est une plateforme orientable montée pour son orientation dite droite/gauche à rotation autour d'un axe orthogonal à l'axe de rotation du bras 31, et le pupitre de commande 5 comprend un organe 18 de commande en orientation de ladite plateforme.

Dans les exemples représentés, l'organe 18 de commande en orientation de la plateforme 11 mobile et l'organe de commande 16 en rotation de la tourelle 12 sont formés par un seul et même levier pivotant monté à pivotement suivant la direction avant/arrière et suivant la direction gauche/droite, la tête de ce levier étant une tête rotative.

L'engin 1 comprend encore une unité de pilotage configurée pour acquérir des données du pupitre de commande 5 et pour commander au moins le système de manutention 3 de charge et/ou de personne et les organes 4 d'entraînement au sol de l'engin au moins en fonction desdites données.

Ladite unité de pilotage se présente sous la forme d'un système électronique et informatique qui comprend par exemple un microprocesseur et une mémoire de travail. Selon un aspect particulier, l'unité de pilotage peut se présenter sous la forme d'un automate programmable. Autrement dit, les fonctions et étapes décrites peuvent être mise en œuvre sous forme de programme informatique ou via des composants matériels (p. ex. des réseaux de portes programmables). En particulier, les fonctions et étapes opérées par l'unité de pilotage ou ses modules peuvent être réalisées par des jeux d'instructions ou modules informatiques implémentés dans un processeur ou contrôleur ou être réalisées par des composants électroniques dédiés ou des composants de type circuit logique programmable (ou FPGA qui est l'acronyme de l'anglais field-programmable gate array, ce qui correspond littéralement à réseau de portes programmable in-situ) ou de type circuit intégré propre à une application (ou ASIC qui est l'acronyme de l'anglais application-specific integrated circuit, ce qui correspond littéralement à circuit intégré spécifique à une application). Il est aussi possible de combiner des parties informatiques et des parties électroniques. Lorsqu'il est précisé que l'unité ou des moyens ou modules de ladite unité sont configurés pour réaliser une opération donnée, cela signifie que l'unité comprend des instructions informatiques et les moyens d'exécution correspondants qui permettent de réaliser ladite opération et/ou que l'unité comprend des composants électroniques correspondants.

De manière caractéristique à l'invention, le pupitre de commande 5 présente au moins trois configurations d'utilisation sélectivement activables. Les première et deuxième configurations d'utilisation sont des configurations d'utilisation dans lesquelles le pupitre de commande 5 est porté de manière directe ou indirecte par le châssis 2 de l'engin, et la troisième configuration d'utilisation est une configuration dans laquelle le pupitre de commande 5 est apte à fonctionner à écartement du châssis 2 et du système de manutention de l'engin 3.

L'unité 6 de pilotage comprend un système de détermination 7 de la configuration d'utilisation du pupitre de commande 5 et l'unité 6 de pilotage est configurée pour commander l'engin 1 en fonction de la configuration d'utilisation déterminée.

En particulier, la première configuration d'utilisation du pupitre de commande 5 est une configuration dans laquelle le pupitre de commande 5 est disposé dans le poste de pilotage 10. Cette première configuration d'utilisation peut correspondre soit à une configuration dans laquelle le pupitre de commande 5 est porté directement par le châssis, soit à une configuration dans laquelle le pupitre de commande 5 est, comme illustré à la figure 1, intégré dans une partie de la cabine de pilotage portée par la tourelle de sorte que dans ce cas, le pupitre de commande 5 est porté de manière directe par le châssis 2. Cette première configuration d'utilisation est représentée à la figure 1.

La deuxième configuration d'utilisation est une configuration dans laquelle le pupitre de commande 5 est monté sur la plateforme 11 mobile pour pouvoir être solidaire en déplacement de ladite plateforme 11 mobile. Cette deuxième configuration est illustrée à la figure 2.

La troisième configuration d'utilisation est une configuration dans laquelle le pupitre de commande 5 est utilisé à la manière d'une télécommande par un opérateur placé à côté de l'engin, comme illustré à la figure 3.

L'unité 6 de pilotage comprend un système de détermination 7 de la configuration d'utilisation du pupitre de commande 5, et l'unité 6 de pilotage est configurée pour commander l'engin 1 en fonction de la configuration d'utilisation déterminée.

Ce système de détermination 7 de la configuration d'utilisation peut former un module électronique ou informatique de l'unité 6 de pilotage.

Le pupitre de commande 5 comprend au moins un accumulateur 13 d'énergie, tel qu'une batterie, pour son fonctionnement.

L'engin 1 comprend encore un système de connexion filaire 8 entre l'unité 6 de pilotage et le pupitre de commande 5. Ce système de connexion filaire 8 comprend une première liaison filaire 81 et une deuxième liaison filaire 82.

Le système de détermination 7 de la configuration d'utilisation du pupitre de commande 5 est configuré pour déterminer que le pupitre de commande 5 est dans la première configuration d'utilisation à l'état raccordé du pupitre de commande 5 à l'unité de pilotage par la première liaison filaire 81. Ce système de détermination 7 est encore configuré pour déterminer que le pupitre de commande 5 est dans la deuxième configuration d'utilisation à l'état raccordé du pupitre de commande 5 à l'unité 6 de pilotage par la deuxième liaison filaire 82.

Ainsi, comme illustré à la figure 4, le pupitre de commande est équipé d'un connecteur pour le raccordement via l'une ou l'autre des liaisons filaires à l'unité 6 de pilotage portée par le châssis 2.

Le système de détermination 7 de configuration d'utilisation du pupitre de commande 5 est configuré pour détecter une caractéristique électrique du raccordement formé par l'ensemble connecteur/liaison filaire.

Ainsi, par exemple, à l'état raccordé du pupitre de commande 5 à l'unité 6 de pilotage par la première liaison filaire 81, le système de détermination 7 de la configuration d'utilisation du pupitre de commande 5 est configuré pour détecter un signal de tension 12 Volt de ladite liaison filaire. Ce système de détermination 7 est configuré pour détecter un signal de masse à l'état raccordé du pupitre de commande 5 à l'unité 6 de pilotage par la deuxième liaison filaire 82. Ainsi, le seul raccordement filaire permet à l'unité de pilotage de savoir quelle est la configuration d'utilisation du pupitre de commande 5.

En première configuration d'utilisation, le pupitre de commande 5 est dans le poste de pilotage 10 et raccordé par la première liaison filaire 81 à l'unité 6 de pilotage. En deuxième configuration d'utilisation, le pupitre de commande 5 est dans la plateforme 11 mobile et raccordé par la deuxième liaison filaire 82 à l'unité 6 de pilotage.

Le système de détermination 7 de la configuration d'utilisation du pupitre de commande 5 peut être configuré pour déterminer qu'en l'absence d'un signal résultant d'une absence de raccordement des première et deuxième liaisons filaires, le pupitre de commande 5 est dans la troisième configuration d'utilisation.

En pratique, l'engin 1 comprend un système de connexion par radiocommunication 9 entre l'unité 6 de pilotage et le pupitre de commande 5. Ce système de connexion par radiocommunication 9 peut comprendre un émetteur/récepteur 91 équipant le pupitre de commande 5 et un émetteur/récepteur 92 associé à l'unité 6 de pilotage.

Comme mentionné ci-dessus, le système de détermination 7 de la configuration d'utilisation du pupitre de commande 5 peut être configuré pour déterminer que le pupitre de commande 5 est dans la troisième configuration d'utilisation à l'état non raccordé du pupitre de commande 5 et de l'unité de pilotage 6 par le système de connexion filaire 8.

En variante, ou en complément, le système de détermination 7 de la configuration d'utilisation du pupitre de commande peut être configuré pour déterminer que le pupitre de commande 5 est dans la troisième configuration d'utilisation à l'état établi d'une communication radio entre le pupitre de commande 5 et l'unité 6 de pilotage.

Dans cette troisième configuration d'utilisation, l'opérateur est généralement placé à côté du châssis 2 de l'engin 1, comme illustré à la figure 3, et pilote l'engin à distance.

En résumé, le système de détermination 7 de la configuration d'utilisation du pupitre de commande 5 est configuré pour déterminer la configuration d'utilisation du pupitre de commande en fonction du mode de communication du pupitre de commande 5 avec l'unité 6 de pilotage.

L'unité 6 de pilotage est configurée pour commander l'engin 1 en fonction de la configuration d'utilisation déterminée par le système de détermination 7 de la configuration d'utilisation.

Ainsi, l'engin 1 présente des modes de fonctionnement selon la configuration d'utilisation déterminée.

L'unité 6 de pilotage peut être configurée pour commander en déplacement à pivotement le bras 31 pour le passage de la position basse à la position haute suivant une vitesse maximale de déplacement fonction de la configuration d'utilisation du pupitre de commande 5.

En pratique, la vitesse maximale de déplacement en monte et baisse du bras 31 de levage du système 3 de manutention est plus élevée en première configuration que dans les deuxième et troisième configurations. Cette vitesse maximale est de l'ordre de 1 m/s en première et troisième configurations, tandis qu'elle est voisine de 0,4 m/s en deuxième configuration d'utilisation.

L'unité 6 de pilotage peut encore être configurée pour commander l'engin 1 à une vitesse maximale fonction de la configuration d'utilisation du pupitre de commande 5. Ainsi, la vitesse maximale de l'engin 1 est la plus élevée dans la première configuration. A titre d'exemple, cette vitesse maximale de déplacement de l'engin est égale à 15 km/h dans la première configuration, à 5 km/h dans la deuxième configuration et à 3 km/h dans la troisième configuration.

De même, l'unité 6 de pilotage peut être configurée pour autoriser ou interdire la rotation de la tourelle 12 en fonction de la configuration d'utilisation du pupitre de commande 5. Ainsi, la rotation de la tourelle 12 est interdite en première configuration du pupitre de commande 5.

L'unité 6 de pilotage peut également être configurée pour, à l'état actionné de l'organe 18 de commande en orientation de la plateforme 11 mobile, commander en orientation la plateforme 11 mobile suivant une direction ou un sens de déplacement fonction de la configuration d'utilisation du pupitre de commande. Ces modes de fonctionnement sont illustrés à la figure 5.

Ainsi, dans la deuxième configuration d'utilisation du pupitre de commande, telle qu'illustrée dans le schéma du haut de la figure 5 où le pupitre de commande est sur la plateforme 11 mobile, l'actionnement de l'organe 15 de commande des organes 4 d'entraînement au sol de l'engin, à savoir les roues, commande l'orientation des roues les plus proches de la liaison à pivotement du bras 31 au châssis et commande le déplacement en marche avant de l'engin dans le sens indiqué par la flèche D.

A l'inverse, dans la première configuration d'utilisation du pupitre de commande, comme illustré dans le schéma du bas de la figure 5 où le pupitre de commande 5 est dans le poste de pilotage, l'actionnement de l'organe 15 de commande des organes 4 d'entraînement au sol de l'engin, à savoir les roues, commande l'orientation des roues les plus éloignées de la liaison à pivotement du bras 31 au châssis et commande le déplacement en marche avant de l'engin dans le sens indiqué par la flèche D.

On note donc que l'unité 6 de pilotage est configurée pour, à l'état actionné de l'organe 15 de commande des organes 4 d'entraînement au sol de l'engin, commander en rotation et/ou en orientation la ou au moins l'une des roues directrices suivant une direction ou un sens de déplacement fonction de la configuration d'utilisation du pupitre de commande.

En outre, dans la première configuration dans laquelle le pupitre de commande 5 est disposé dans le poste de pilotage 10, l'unité 6 de pilotage est configurée pour, à l'état actionné puis relâché de l'organe 15 de commande en orientation de la ou d'au moins l'une des roues directrices, commander un retour automatique de la ou d'au moins l'une des roues directrices dans une position dite droite correspondant à un déplacement en ligne droite de l'engin.

## Revendications

1. Engin (1) de manutention comprenant :
- un châssis (2),
- un système de manutention (3) de charge et/ou de personne porté par le châssis (2),
- des organes (4) d'entraînement au sol de l'engin,
- un pupitre de commande (5) configuré pour commander au moins les organes (6) d'entraînement au sol et le système de manutention (3) de l'engin (1),
- une unité (6) de pilotage configurée pour acquérir des données du pupitre de commande (5) et pour commander au moins le système de manutention (3) de charge et/ou de personne et/ou les organes (4) d'entraînement au sol de l'engin (1) au moins en fonction desdites données,
**caractérisé en ce que** le pupitre de commande (5) présente au moins trois configurations d'utilisation sélectivement activables, **en ce que** les première et deuxième configurations d'utilisation sont des configurations d'utilisation dans lesquelles le pupitre de commande (5) est porté de manière directe ou indirecte par le châssis (2) de l'engin (1), **en ce que** la troisième configuration d'utilisation est une configuration dans laquelle le pupitre de commande (5) est apte à fonctionner à écartement du châssis (2) et du système de manutention (3) de l'engin (1), **en ce que** l'unité (6) de pilotage comprend un système de détermination (7) de la configuration d'utilisation du pupitre de commande (5) et **en ce que** l'unité (6) de pilotage est configurée pour commander l'engin (1) en fonction de la configuration d'utilisation déterminée.

2. Engin (1) de manutention selon la revendication 1, **caractérisé en ce que** l'engin (1) comprend un système de connexion filaire (8) entre l'unité (6) de pilotage et le pupitre de commande (5).

3. Engin (1) de manutention selon la revendication 2, **caractérisé en ce que** le système de connexion filaire (8) comprend une première liaison filaire (81) et une deuxième liaison filaire (82), **en ce que** le système de détermination (7) de la configuration d'utilisation du pupitre de commande (5) est configuré pour déterminer que le pupitre de commande (5) est dans la première configuration d'utilisation à l'état raccordé du pupitre de commande (5) à l'unité (6) de pilotage par la première liaison filaire (81) et pour déterminer que le pupitre de commande (5) est dans la deuxième configuration d'utilisation à l'état raccordé du pupitre de commande (5) à l'unité (6) de pilotage par la deuxième liaison filaire (82).

4. Engin (1) de manutention selon l'une des revendications 1 à 3, **caractérisé en ce que** l'engin (1) comprend un système de connexion par radio communication (9) entre l'unité (6) de pilotage et le pupitre de commande (5).

5. Engin (1) de manutention selon la revendication 4 prise en combinaison avec l'une des revendications 2 ou 3, **caractérisé en ce que** le système de détermination (7) de la configuration d'utilisation du pupitre de commande (5) est configuré pour déterminer que le pupitre de commande (5) est dans la troisième configuration d'utilisation à l'état non raccordé du pupitre de commande (5) et de l'unité de pilotage (6) par le système de connexion filaire (8) et/ou à l'état établi d'une communication radio entre le pupitre de commande (5) et l'unité (6) de pilotage.

6. Engin (1) de manutention selon l'une des revendications 1 à 5, **caractérisé en ce que** le système de manutention (3) comprend au moins un bras (31) pivotant monté à pivotement autour d'un axe dit horizontal entre une position haute écartée du sol et une position basse rapprochée du sol.

7. Engin (1) de manutention selon la revendication 6, **caractérisé en ce que** l'unité (6) de pilotage est configurée pour commander en déplacement à pivotement le bras (31) pour le passage de la position basse à la position haute suivant une vitesse maximale de déplacement fonction de la configuration d'utilisation du pupitre de commande (5).

8. Engin (1) de manutention selon l'une des revendications 1 à 7, **caractérisé en ce que** ledit engin (1) comprend un poste de pilotage (10) porté au moins partiellement par le châssis (2) de l'engin (1) et une plateforme (11) mobile couplable au système de manutention (3), **en ce que** la première configuration d'utilisation du pupitre de commande (5) est une configuration dans laquelle le pupitre de commande (5) est disposé dans le poste de pilotage (10) et **en ce que** la deuxième configuration d'utilisation est une configuration dans laquelle le pupitre de commande (5) est monté sur la plateforme (11) mobile pour pouvoir être solidaire en déplacement de ladite plateforme (11).

9. Engin (1) de manutention selon la revendication 8 prise en combinaison avec l'une des revendications 6 ou 7, **caractérisé en ce que** la plateforme (11) mobile étant une plateforme orientable montée pour son orientation dite droite/gauche à rotation autour d'un axe orthogonal à l'axe de rotation du bras (31) et le pupitre de commande (5) comprenant au moins un organe (18) de commande en orientation de ladite plateforme (11), l'unité (6) de pilotage est configurée pour, à l'état actionné dudit organe (18) de commande commander en orientation la plateforme (11) suivant une direction ou un sens de déplacement fonction de la configuration d'utilisation du pupitre de commande (5).

10. Engin (1) de manutention selon l'une des revendications 1 à 9, **caractérisé en ce que** le pupitre de commande (5) comprend au moins deux organes (14,15) de commande, tels que des leviers (14, 15) pivotants, configurés pour commander l'un (14), le système de manutention (3), l'autre (15), les organes (4) d'entraînement au sol de l'engin (1).

11. Engin (1) de manutention selon la revendication 10, **caractérisé en ce que** les organes (4) d'entraînement au sol de l'engin (1) sont des roues dont au moins une est directrice, **en ce que** l'organe (15) de commande des organes (4) d'entraînement au sol de l'engin est un organe (15) d'entraînement en rotation et en orientation de la ou d'au moins l'une des roues directrices et **en ce que** l'unité (6) de pilotage est configurée pour, à l'état actionné dudit organe (15) de commande commander en rotation et/ou en orientation la ou au moins l'une des roues directrices suivant une direction ou un sens de déplacement fonction de la configuration d'utilisation du pupitre de commande (5).

12. Engin (1) de manutention selon la revendication 11 prise en combinaison avec la revendication 8, **caractérisé en ce que**, dans la première configuration dans laquelle le pupitre de commande (5) est disposé dans le poste de pilotage (10), l'unité (6) de pilotage est configurée pour à l'état actionné puis relâché dudit organe (15) de commande en orientation de la ou d'au moins l'une des roues directrices, commander un retour automatique de la ou d'au moins l'un des roues directrices dans une position dite droite correspondant à un déplacement en ligne droite de l'engin (1).

13. Engin (1) de manutention selon l'une des revendications 1 à 12, **caractérisé en ce que** l'unité (6) de pilotage est configurée pour commander l'engin (1) à une vitesse maximale fonction de la configuration d'utilisation du pupitre de commande (5).

14. Engin (1) de manutention selon l'une des revendications 1 à 13, **caractérisé en ce que** l'engin (1) comprend une tourelle (12) montée à rotation sur le châssis (2) et **en ce que** le pupitre de commande (5) comprend au moins un organe de commande (16), tel qu'un levier pivotant, de commande en rotation de la tourelle (12).

15. Engin (1) de manutention selon la revendication 14, **caractérisé en ce que** l'unité (6) de pilotage est configurée pour autoriser ou interdire la rotation de la tourelle (12) en fonction de la configuration d'utilisation du pupitre de commande (5).

16. Engin (1) de manutention selon l'une des revendications 1 à 15, **caractérisé en ce que** le pupitre de commande (5) comprend au moins un accumulateur (13) d'énergie.

## Patentansprüche

1. Handhabungsmaschine (1), umfassend:
- ein Fahrgestell (2),
- ein Handhabungssystem (3) für Lasten und/oder Personen, das von dem Fahrgestell (2) getragen wird,
- Elemente (4) zum Fortbewegen der Maschine am Boden,
- ein Steuerpult (5), das so ausgestaltet ist, dass es zumindest die Elemente (6) zum Fortbewegen der Maschine am Boden und das Handhabungssystem (3) der Maschine (1) steuert,
- eine Ansteuerungseinheit (6), die so ausgestaltet ist, dass sie Daten vom Steuerpult (5) erfasst und zumindest in Abhängigkeit von den Daten zumindest das Handhabungssystem (3) für Lasten und/oder Personen und/oder die Elemente (4) zum Fortbewegen der Maschine (1) am Boden steuert,
**dadurch gekennzeichnet, dass** das Steuerpult (5) mindestens drei gezielt aktivierbare Einsatzkonfigurationen aufweist, dadurch, dass die erste und zweite Einsatzkonfiguration Einsatzkonfigurationen sind, in denen das Steuerpult (5) direkt oder indirekt vom Fahrgestell (2) der Maschine (1) getragen wird, dadurch, dass die dritte Einsatzkonfiguration eine Konfiguration ist, in der das Steuerpult (5) in einer Entfernung zum Fahrgestell (2) und zum Handhabungssystem (3) der Maschine (1) einsetzbar ist, dadurch, dass die Ansteuereinheit (6) ein System (7) zur Bestimmung der Einsatzkonfiguration des Steuerpults (5) umfasst und dadurch, dass die Ansteuereinheit (6) so ausgestaltet ist, dass sie die Maschine (1) je nach der bestimmten Einsatzkonfiguration steuert.

2. Handhabungsmaschine (1) nach Anspruch 1, **dadurch gekennzeichnet, dass** die Maschine (1) ein Kabelverbindungssystem (8) zwischen der Ansteuereinheit (6) und dem Steuerpult (5) umfasst.

3. Handhabungsmaschine (1) nach Anspruch 2, **dadurch gekennzeichnet, dass** das Kabelverbindungssystem (8) eine erste Kabelverbindung (81) und eine zweite Kabelverbindung (82) umfasst, dadurch, dass das System (7) zur Bestimmung der Einsatzkonfiguration des Steuerpults (5) so ausgestaltet ist, dass es feststellt, dass sich das Steuerpult (5) in dem Zustand in der ersten Einsatzkonfiguration befindet, in der das Steuerpult (5) über die erste Kabelverbindung (81) mit der Ansteuereinheit (6) verbunden ist, und dass sich das Steuerpult (5) in dem Zustand in der zweiten Einsatzkonfiguration befindet, in der das Steuerpult (5) über die zweite Kabelverbindung (82) mit der Ansteuereinheit (6) verbunden ist.

4. Handhabungsmaschine (1) nach einem der Ansprüche 1 bis 3, **dadurch gekennzeichnet, dass** die Maschine (1) ein Funkverbindungssystem (9) zwischen der Ansteuereinheit (6) und dem Steuerpult (5) umfasst.

5. Handhabungsmaschine (1) nach Anspruch 4 in Verbindung mit einem der Ansprüche 2 oder 3, **dadurch gekennzeichnet, dass** das System (7) zum Bestimmen der Einsatzkonfiguration des Steuerpults (5) so ausgestaltet ist, dass es feststellt, dass sich das Steuerpult (5) in dem Zustand in der dritten Einsatzkonfiguration befindet, in der das Steuerpult (5) und die Ansteuereinheit (6) nicht über das Kabelverbindungssystem (8) verbunden sind, und/oder in dem Zustand, in dem zwischen dem Steuerpult (5) und der Ansteuereinheit (6) eine Funkverbindung hergestellt ist.

6. Handhabungsmaschine (1) nach einem der Ansprüche 1 bis 5, **dadurch gekennzeichnet, dass** das Handhabungssystem (3) mindestens einen Schwenkarm (31) umfasst, der zwischen einer vom Boden entfernten hohen Stellung und einer dem Boden nahen tiefen Stellung um eine horizontale Achse herum schwenkbar befestigt ist.

7. Handhabungsmaschine (1) nach Anspruch 6, **dadurch gekennzeichnet, dass** die Ansteuereinheit (6) so ausgestaltet ist, dass sie die Schwenkbewegung des Arms (31) für den Wechsel aus der tiefen Stellung in die hohe Stellung mit einer Höchstgeschwindigkeit für die Bewegung je nach der Einsatzkonfiguration des Steuerpults (5) steuert.

8. Handhabungsmaschine (1) nach einem der Ansprüche 1 bis 7, **dadurch gekennzeichnet, dass** die Maschine (1) ein Cockpit (10), das zumindest teilweise von dem Fahrgestell (2) der Maschine (1) getragen wird, und eine bewegliche Plattform (11) umfasst, die mit dem Handhabungssystem (3) verbindbar ist, dadurch, dass die erste Einsatzkonfiguration des Steuerpults (5) eine Konfiguration ist, in der das Steuerpult (5) im Cockpit (10) angeordnet ist, und dadurch, dass die zweite Einsatzkonfiguration eine Konfiguration ist, in der das Steuerpult (5) auf der beweglichen Plattform (11) montiert ist und somit einstückig mit der Plattform (11) bewegbar ist.

9. Handhabungsmaschine (1) nach Anspruch 8 in Verbindung mit einem der Ansprüche 6 oder 7, **dadurch gekennzeichnet, dass** die bewegliche Plattform (11) eine ausrichtbare Plattform ist, die so montiert ist, dass sie um eine Achse senkrecht zur Drehachse des Arms (31) drehbar nach rechts/links ausgerichtet wird, und das Steuerpult (5) mindestens ein Steuerelement (18) zur Ausrichtung der Plattform (11) umfasst, wobei die Ansteuereinheit (6) so ausgestaltet ist, dass sie im bestätigten Zustand des Steuerelements (18) die Ausrichtung der Plattform (11) in einer Richtung oder Bewegungsrichtung je nach Einsatzkonfiguration des Steuerpults (5) steuert.

10. Handhabungsmaschine (1) nach einem der Ansprüche 1 bis 9, **dadurch gekennzeichnet, dass** das Steuerpult (5) mindestens zwei Elemente (14, 15) zum Steuern, beispielsweise Schwenkhebel (14, 15) umfasst, die so ausgestaltet sind, dass der eine (14) das Handhabungssystem (3) und der andere (15) die Elemente (4) zum Fortbewegen der Maschine (1) am Boden steuert.

11. Handhabungsmaschine (1) nach Anspruch 10, **dadurch gekennzeichnet, dass** die Elemente (4) zum Fortbewegen der Maschine (1) am Boden Räder sind, von denen mindestens eins ein Führungsrad ist, dadurch, dass das Element (15) zum Steuern der Elemente (4) zum Fortbewegen der Maschine am Boden ein Element (15) zum drehenden und lenkenden Fortbewegen des Führungsrads oder von mindestens einem der Führungsräder ist und dadurch, dass die Ansteuereinheit (6) so ausgestaltet ist, dass sie im betätigten Zustand des Elements (15) zum Steuern, je nach der Einsatzkonfiguration des Steuerpults (5), die Drehung und/oder Lenkung des Führungsrads oder von mindestens einem der Führungsräder in einer Richtung oder Bewegungsrichtung steuert.

12. Handhabungsmaschine (1) nach Anspruch 11 in Verbindung mit Anspruch 8, **dadurch gekennzeichnet, dass** in der ersten Konfiguration, in der das Steuerpult (5) im Cockpit (10) angeordnet ist, die Ansteuereinheit (6) so ausgestaltet ist, dass sie im betätigten, dann losgelassenen Zustand des Elements (15) zum Steuern zum Ausrichten des Führungsrads oder von mindestens einem der Führungsräder ein automatisches Zurückkehren des Führungsrads oder von mindestens einem der Führungsräder in eine gerade Stellung bewirkt, die einer Geradeausbewegung der Maschine (1) entspricht.

13. Handhabungsmaschine (1) nach einem der Ansprüche 1 bis 12, **dadurch gekennzeichnet, dass** die Ansteuereinheit (6) so ausgestaltet ist, dass sie die Maschine (1) mit einer Höchstgeschwindigkeit je nach Einsatzkonfiguration des Steuerpults (5) steuert.

14. Handhabungsmaschine (1) nach einem der Ansprüche 1 bis 13, **dadurch gekennzeichnet, dass** die Maschine (1) einen drehend auf dem Fahrgestell (2) montierten Turm (12) umfasst und dadurch, dass das Steuerpult (5) mindestens ein Steuerelement (16) wie einen Schwenkhebel zum Steuern der Drehbewegung des Turms (12) umfasst.

15. Handhabungsmaschine (1) nach Anspruch 14, **dadurch gekennzeichnet, dass** die Ansteuereinheit (6) so ausgestaltet ist, dass sie die Drehbewegung des Turms (12) je nach Einsatzkonfiguration des Steuerpults (5) zulässt oder untersagt.

16. Handhabungsmaschine (1) nach einem der Ansprüche 1 bis 15, **dadurch gekennzeichnet, dass** das Steuerpult (5) mindestens einen Energieakkumulator (13) umfasst.

## Claims

1. A handling machine (1), comprising:
- a chassis (2),
- a system (3) for handling a load and/or a person, carried by the chassis (2),
- members (4) for driving the machine on the ground,
- a control console (5) configured for controlling at least the members (6) for driving on the ground and the handling system (3) of the machine (1), and
- a control unit (6) configured for acquiring data from the control console (5) and for controlling at least the system (3) for handling a load and/or a person and/or its members (4) for driving the machine (1) on the ground, according to said data at least,
**characterized in that** the control console (5) has at least three selectively activatable use configurations, **in that** the first and second use configurations are use configurations in which the control console (5) is carried directly or indirectly by the chassis (2) of the machine (1), **in that** the third use configuration is a configuration in which the control console (5) is able to operate away from the chassis (2) and from the handling system (3) of the machine (1), **in that** the control unit (6) comprises a system (7) for determining the use configuration of the control console (5), and **in that** the control unit (6) is configured for controlling the machine (1) according to the determined use configuration.

2. The handling machine (1) as claimed in claim 1, **characterized in that** the machine (1) comprises a wireless communication connection system (8) between the control unit (6) and the control console (5).

3. The handling machine (1) as claimed in claim 2, **characterized in that** the wired connection system (8) comprises a first wired link (81) and a second wired link (82), the system (7) for determining the use configuration of the control console (5) is configured to determine that the control console (5) is in the first use configuration in the state of connection of the control console (5) to the control unit (6) via the first wired link (81) and to determine that the control console (5) is in the second use configuration in the state of connection of the control console (5) to the control unit (6) via the second wired link (82).

4. The handling machine (1) as claimed in any of claims 1 to 3, **characterized in that** the machine (1) comprises a wireless communication connection system (9) between the control unit (6) and the control console (5).

5. The handling machine (1) as claimed in claim 4, taken in combination with either of claims 2 and 3, **characterized in that** the system (7) for determining the use configuration of the control console (5) is configured to determine that the control console (5) is in the third use configuration in the state of non-connection of the control console (5) and the control unit (6) by the wired connection system (8) and/or in the state of establishment of wireless communication between the control console (5) and the control unit (6).

6. The handling machine (1) as claimed in any of claims 1 to 5, **characterized in that** the handling system (3) comprises at least one pivoting arm (31) mounted pivotably about an axis called the horizontal axis, between a high position away from the ground and a low position close to the ground.

7. The handling machine (1) as claimed in claim 6, **characterized in that** the control unit (6) is configured to control the pivoting movement of the arm (31) from the low position to the high position at a maximum speed of movement which depends on the use configuration of the control console (5).

8. The handling machine (1) as claimed in any of claims 1 to 7, **characterized in that** said machine (1) comprises a driver's position (10) carried at least partially by the chassis (2) of the machine (1) and a mobile platform (11) that can be coupled to the handling system (3), **in that** the first use configuration of the control console (5) is a configuration in which the control console (5) is placed in the driver's position (10), and **in that** the second use configuration is a configuration in which the control console (5) is mounted on the mobile platform (11) so that it can move integrally with said platform (11).

9. The handling machine (1) as claimed in claim 8, taken in combination with either of claims 6 and 7, **characterized in that**, the mobile platform (11) being an orientable platform mounted for what is known as right or left orientation by rotation about an axis orthogonal to the rotation axis of the arm (31), and the control console (5) comprising at least one controller (18) of the orientation of said platform (11), the control unit (6) is configured so that, in the activated state of said controller (18), it controls the orientation of the platform (11) in a direction of movement which depends on the use configuration of the control console (5).

10. The handling machine (1) as claimed in any of claims 1 to 9, **characterized in that** the control console (5) comprises at least two controllers (14, 15), such as pivoting levers (14, 15), of which one (14) is configured to control the handling system (3), and the other (15) is configured to control the members (4) for driving the machine (1) on the ground.

11. The handling machine (1) as claimed in claim 10, **characterized in that** the members (4) for driving the machine (1) on the ground are wheels including at least one steerable wheel, **in that** the controller (15) of the members (4) for driving the machine on the ground is a controller (15) for driving the steerable wheel or at least one of the steerable wheels in rotation and orientation, and **in that** the control unit (6) is configured so that, in the activated state of said controller (15), it controls the rotation and/or orientation of the steerable wheel or at least one of the steerable wheels according to a direction of movement which depends on the use configuration of the control console (5).

12. The handling machine (1) as claimed in claim 11, taken in combination with claim 8, **characterized in that**, in the first configuration in which the control console (5) is placed in the driver's position (10), the control unit (6) is configured so that, in the state where said controller (15) of the orientation of the steerable wheel or at least one of the steerable wheels is actuated and then released, it controls an automatic return of the steerable wheel or at least one of the steerable wheels to what is known as a straight position, corresponding to a movement of the machine (1) in a straight line.

13. The handling machine (1) as claimed in any of claims 1 to 12, **characterized in that** the control unit (6) is configured to control the machine (1) at a maximum speed which depends on the use configuration of the control console (5).

14. The handling machine (1) as claimed in any of claims 1 to 13, **characterized in that** the machine (1) comprises a turret (12) mounted rotatably on the chassis (2), and **in that** the control console (5) comprises at least one controller (16) such as a pivoting lever for controlling the rotation of the turret (12).

15. The handling machine (1) as claimed in claim 14, **characterized in that** the control unit (6) is configured to allow or prevent the rotation of the turret (12), depending on the use configuration of the control console (5).

16. The handling machine (1) as claimed in any of claims 1 to 15, **characterized in that** the control console (5) comprises at least one power accumulator (13).
